# EUROPÄISCHE PATENTSCHRIFT

(11) **EP 3 628 416 B1**
(45) Veröffentlichungstag und Bekanntmachung des Hinweises auf die Patenterteilung: **30.06.2021**
(21) Anmeldenummer: 19197237.1
(22) Anmeldetag: 13.09.2019
(51) Int. Cl.: B22D 11/043, B22D 11/14, B22D 11/16, B22D 11/18

(54) **VERFAHREN UND ANLAGE ZUM STRANGGIESSEN EINES METALLISCHEN PRODUKTS**
PROCESS AND SYSTEM FOR CONTINUOUSLY CASTING A METAL PRODUCT
PROCÉDÉ ET INSTALLATION DE COULÉE CONTINUE D'UN PRODUIT MÉTALLIQUE

(30) Priorität: 27.09.2018 DE 102018216529
(43) Veröffentlichungstag der Anmeldung: 01.04.2020
(73) Patentinhaber: SMS Group GmbH, 40237 Düsseldorf (DE)
(72) Erfinder: Heimann, Thomas, 58644 Iserlohn (DE); Plociennik, Uwe, 40882 Ratingen (DE); Müller, Jürgen, 41564 Kaarst (DE); Stuhlsatz, André, 40221 Düsseldorf (DE)
(74) Vertreter: Klüppel, Walter

(56) Entgegenhaltungen:
- EP-A1- 2 237 908
- EP-A1- 2 422 900
- DE-A1- 19 931 331
- GB-A- 1 173 755
- JP-A- H0 255 652

## Beschreibung

Die Erfindung betrifft ein Verfahren zum Stranggießen eines metallischen Produkts nach dem Oberbegriff von Anspruch 1, und eine Stranggießanlage nach dem Oberbegriff von Anspruch 10.

Bei der Herstellung von metallischen Produkten in einer Stranggießanlage wird das flüssige Metall kontinuierlich in einer Kokille vergossen, wobei sich dort eine erste Strangschale ausbildet. In der Regel tritt der Strang nach unten aus der Kokille aus, wobei der Strang anschließend entlang einer stützenden Strangführung transportiert wird. Nach dem Austreten aus der stützenden Strangführung wird der Strang dann entlang einer weiteren Strangführung mit einem Richtbereich bewegt, durch den der Strang in die horizontale Richtung umgelenkt wird. Im Anschluss hieran können entlang der Strangführung weitere Bearbeitungsstationen für den Strang, oder daraus gebildeter Teilprodukte, vorgesehen sein, zum Beispiel in Form von Walzwerken, durch die der Strang hindurchgeleitet wird.

Beim Stranggießprozess ist von großer Bedeutung, dass der Strang bereits innerhalb der stützenden Strangführung vollkommen erhärtet bzw. durcherstarrt, um das Ausbrechen des flüssigen Metallkernes zu verhindern und die weitere Bearbeitung des Strangs zu ermöglichen. Zu diesem Zweck werden die Kühlleistung im Bereich der stützenden Strangführung als auch die Gießgeschwindigkeit, derart eingestellt, dass bei einem optimalen Betriebsablauf sich die Sumpfspitze des Strangs stets vor bzw. stromaufwärts des letzten Stützrollen-Paars am Ende der stützenden Strangführung befindet.

Falls beim Stranggießprozess, z.B. in Folge einer zu hohen Gießgeschwindigkeit, die Sumpfspitze des Stranges hinter bzw. stromabwärts des letzten Stützrollen-Paars der stützenden Strangführung liegt und somit aus der stützenden Strangführung "herausgewandert" ist, tritt das Problem auf, dass der Strang ausbauchen kann, weil nun dem hydrostatischen Druck der flüssigen Schmelze ein Gegendruck durch ein Stützrollenpaar-Paar fehlt. Hierdurch können sich während der Bewegung des Stranges in einem nicht Bereich der Strangführung, der nicht zur Stützung des Stranges beiträgt und sich - in einer Förderrichtung des Strangs gesehen - stromabwärts von der stützenden Strangführung befindet, durch eine Dickenzunahme des Strangs Beulen entwickeln.

Nach dem Stand der Technik ist es aus DE 1 558 345 A bekannt, im kontinuierlichen Stranggussverfahren Beulen auf nicht gestützten Bereichen von Metallsträngen abzufühlen bzw. abzutasten, nämlich durch Verwendung von mechanischen Fühlern mit drehbaren und hitzebeständigen Rädern, die auf den Breitseiten des sich bewegenden Stranges abrollen. Indem diese mechanischen Fühler hin- und herbewegbar sind, in einer Richtung senkrecht zur Förderrichtung des Stranges, können Beulen abgetastet werden, die sich beim Ausbauchen des Stranges an mindestens einer Breitseite davon bilden. Für diesen Fall kann vorgesehen sein, die Gießgeschwindigkeit zu ändern oder die Wassermenge, die im Bereich der stützenden Strangführung auf den bewegten Strang gespritzt wird, zu verstellen.

Das Messprinzip gemäß DE 1 558 345 A, mit dem an der Oberfläche eines sich bewegenden Stranges nach dem Austreten aus einer stützenden Strangführung Beulen bzw. eine Dickenzunahme in mechanischer Weise mit einer berührenden Messrolle ermittelt wird, unterliegt diversen Nachteilen, z.B. einer Abnutzung der Räder der mechanischen Fühler wegen der hohen Temperaturen des Strangs. Des Weiteren können sich Messfehler ergeben, wenn diese Räder nicht sauber auf den Breitseiten des Stranges abrollen.

Nach dem Stand der Technik ist es ferner bekannt, eine Dickenmessung des Strangs durch Verwendung von Laserstrahlen durchzuführen. Jedoch unterliegt ein solches optisches Verfahren dem Nachteil, dass Wasserdampf, der sich in der Messumgebung wegen der Kühlung des Stranges mit Wasser bilden kann, dann die Laserstrahlen entweder blockiert oder zumindest ablenkt, was zu verfälschten Messergebnissen führt. Des Weiteren unterliegt der Einsatz von Laserstrahlen ebenfalls dem Nachteil einer möglichen Verschmutzung der Apertur.

Beim Stranggießprozess wird die Position der Sumpfspitze des Stranges in der Regel mit mathematisch-physikalischen Modellen überwacht. Dennoch gibt es Gründe dafür, dass die Sumpfspitze den Bereich der stützenden Strangführung verlässt bzw. daraus herausläuft. Diese Gründe können sein:
- eine Überhitzung, die im tatsächlichen Gießprozess höher ist als dem mathematisch-physikalischen Modell zugeführt wurde,
- zu große Maulweiten der Segmente der stützenden Strangführung, die im tatsächlichen Gießprozess höher sind als dem mathematisch-physikalischen Modell zugeführt wurde,
- reduzierte Sekundärkühlung, die im tatsächlichen Gießprozess geringer ist als dem mathematisch-physikalischen Modell zugeführt wurde,
- geänderte chemische Zusammensetzung des Werkstoffs, aus dem der Strang vergossen wird, wobei diese geänderte chemischen Zusammensetzung dem mathematisch-physikalischen Modell nicht zugeführt wurde, und/oder
- Modellfehler in dem mathematisch-physikalischen Modell.

Aus JP H02 55652 A ist bekannt, die Gießgeschwindigkeit bei der Herstellung eines Strangs in Abhängigkeit von der gemessenen Strangschalendicke zu verändern, um dadurch eine gewünschte Position für die Sumpfspitze des Strangs zu erreichen. Zur Messung einer Strangschalendicke des Strangs kommt ein Ultraschall-Messgerät zum Einsatz. Eine genaue Angabe dafür, an welcher Stelle ein solches Ultraschall-Messgerät relativ zu einer stützenden Strangführung angeordnet ist, ist in JP H02 55652 A nicht genannt. Des Weiteren ist aus EP 2 422 900 A1 eine Anordnung zur Messung physikalischer Parameter in Stranggusskokillen bekannt.

Der Erfindung liegt die Aufgabe zugrunde, das Stranggießen eines metallischen Produkts hinsichtlich einer Qualitätsverbesserung zu optimieren und gleichzeitig die Betriebssicherheit zu erhöhen, auch in Bezug auf die Verhinderung einer unerwünschten Ausbauchung im Anschluss an die stützende Strangführung.

Diese Aufgabe wird durch ein Verfahren nach Anspruch 1 und durch eine Stranggießanlage mit den Merkmalen von Anspruch 10 gelöst. Vorteilhafte Weiterbildungen der Erfindung sind in den abhängigen Ansprüchen definiert.

Ein Verfahren nach der vorliegenden Erfindung dient zum Herstellen eines metallischen Produkts. Hierbei tritt in einer Stranggießanlage ein Strang des metallischen Produkts kontinuierlich aus einer Kokille insbesondere senkrecht nach unten aus und wird anschließend entlang einer stützenden Strangführung in einer Förderrichtung transportiert, wobei der Strang in einem Richtbereich in die horizontale Richtung umgelenkt wird. Bei diesem Verfahren wird in einem Schritt (i) eine Dicke des Strangs durch eine Radar-Messeinrichtung an einer Messposition gemessen, wo der Strang die stützende Strangführung unmittelbar verlässt, und anschließend in einem Schritt (ii) die gemessene Strangdicke mit einem ersten vorbestimmten Vergleichswert verglichen. Hiernach wird dann in einem Schritt (iii), falls die gemessene Strangdicke größer ist als der erste vorbestimmte Vergleichswert, zumindest ein Gießparameter derart verändert, dass die Sumpfspitze des Strangs in Richtung der Kokille wandert.

In gleicher Weise sieht die Erfindung eine Stranggießanlage zur Herstellung eines metallischen Produkts vor. Eine solche Anlage umfasst eine Kokille, und eine sich an die Kokille anschließende stützende Strangführung, entlang der ein aus der Kokille insbesondere senkrecht nach unten austretender Strang in einer Förderrichtung transportiert werden kann. Im Anschluss an die stützende Strangführung ist eine weitere Strangführung mit einem Richtbereich vorgesehen, durch den der Strang in die horizontale Richtung umgelenkt werden kann. Des Weiteren sind eine Radar-Messeinrichtung, mit der eine Dicke des Strangs an einer unmittelbar am Ende der stützenden Strangführung liegenden Messposition gemessen werden kann, und eine mit der Radar-Messeinrichtung signaltechnisch verbundene Steuereinrichtung mit einer Recheneinheit vorgesehen, mit der die gemessene Strangdicke mit einem ersten vorbestimmten Vergleichswert verglichen werden kann. Die Radar-Messeinrichtung ist an einer Position angeordnet, wo der Strang aus der stützenden Strangführung austritt. Die Steuereinrichtung ist programmtechnisch derart eingerichtet, dass, falls die gemessene Strangdicke größer ist als der erste vorbestimmte Vergleichswert ist, dann ein Steuersignal werden kann, mit dem zumindest ein Gießparameter derart verändert wird, dass die Sumpfspitze des Strangs in Richtung der Kokille wandert.

Der Erfindung liegt die wesentliche Erkenntnis zugrunde, dass die Vermessung einer Dicke des Strangs an einer Messposition, wo der Strang die stützende Strangführung unmittelbar verlässt, mittels Radartechnologie durchgeführt wird. Zu diesem Zweck ist eine Radar-Messeinrichtung unmittelbar am Ende der stützenden Strangführung angeordnet, nämlich dort, wo der Strang aus der stützenden Strangführung austritt. Die Radar-Messtechnik hat im Vergleich zu den eingangs genannten Messmethoden nach dem Stand der Technik die Vorteile, dass eine Temperaturstrahlung im nahen IR-Bereich, die vom heißen Strang ausgeht, die Radarmessung nicht beeinflusst, und dass in der Messumgebung Wasserdampf, der aus der Strangkühlung mittels Wasser entsteht, ohne Verfälschung der Messung von den Radarstrahlen bis zum Strang durchdrungen wird. Darüber hinaus ist eine Radarmessung gegenüber einer optischen Messung mittels Laser als auch einer mechanischen Messung mittels einer berührenden Messrolle unempfindlich(er) gegenüber einer Verschmutzung.

Hinsichtlich der Positionierung der Radar-Messeinrichtung in der Stranggießanlage empfiehlt sich, dass hierbei ein relativ großer Abstand zum heißen Strang eingehalten wird. Dies ist dank der berührungslosen Radarmessung möglich. Durch einen solch ausreichend großen Abstand der Radar-Messeinrichtung von dem heißen Strang ist ein guter Schutz der Radarelektronik gegenüber der dem Strang ausgehenden Strahlungshitze gewährleistet.

Eine Anordnung der Radar-Messeinrichtung relativ zu der stützenden Strangführung und dem daraus austretenden Strang erfolgt derart, dass die Radarstrahlen bzw. -wellen im Wesentlichen senkrecht auf eine Oberfläche des Strangs, nämlich auf dessen Breitseite(n) gerichtet sind. In dieser Weise werden die Radarstrahlen durch die Radar-Messeinrichtung senkrecht auf die Oberfläche von zumindest einer Breitseite des Strangs gerichtet bzw. gesendet.

In vorteilhafter Weiterbildung der Erfindung werden die Radarstrahlen ausgehend von der Radar-Messeinrichtung von beiden Seiten des Strangs her senkrecht auf dessen Breitseiten gerichtet. Dies gewährleistet eine gleichmäßige und lückenlose Messung der Dicke des Strangs, unmittelbar nachdem dieser aus der stützenden Strangführung ausgetreten ist, in Verbindung mit einer Erkennung von möglichen "Beulen" an den Oberflächen der Breitseiten. Eine solche Überwachung des Strangs von beiden Seiten her kann dadurch erreicht werden, dass die Radar-Messeinrichtung separate Sende-/Empfangsmodule aufweist, die beiderseits der Breitseiten des Strangs angeordnet sind und ihre Radarstrahlen bzw. -wellen im Wesentlichen senkrecht auf die Breitseiten des Strangs aussenden. Ergänzend und/oder alternativ hierzu kann die Radar-Messeinrichtung auch separate Parabol-Elemente, die beiderseits der Breitseiten des Strangs angeordnet sind und die Radarstrahlen im Wesentlichen senkrecht auf die Breitseiten des Strangs ausrichten. Durch eine solche Umlenkung der Radarstrahlen mittels der Parabol-Elemente kann die eigentliche Radar-Messeinrichtung, mit ihrer empfindlichen Sende-/Empfangseinheit, in einer ausreichenden Entfernung von dem heißen Strang und damit in Verbindung stehenden Komponenten der Stranggießanlage positioniert werden.

Ein weiter verbesserter Schutz der Radar-Messeinrichtung gegenüber den hohen Temperaturen des Strangs kann durch thermische Isolationsschichten erreicht werden, in denen die Radar-Messeinrichtung gekapselt aufgenommen ist. Dies ist deshalb möglich, weil Radarstrahlen solchen dielektrischen Materialien in Form er thermischen Isolationsschichten durchdringen.

Ein wichtiges Merkmal des erfindungsgemäßen Verfahrens, und in gleicher Weise einer programmtechnisch entsprechend eingerichteten Steuereinrichtung der erfindungsgemäßen Stranggießanlage, besteht darin, dass für den Fall, sollte die von der Radar-Messeinrichtung gemessene Strangdicke größer sein als der erste vorbestimmte Vergleichswert, dann zumindest ein Gießparameter in der Weise verändert wird, dass die Sumpfspitze des Strangs in Richtung der Kokille wandert.

Dies bedeutet, dass sich durch die geeignete Veränderung von zumindest einem Gießparameter dann die Sumpfspitze - in Förderrichtung des Strangs gesehen - stromaufwärts verlagert, und dadurch zurück in die stützende Strangführung hinein "wandert". Die besagte Veränderung von zumindest einem Gießparameter besteht zweckmäßigerweise darin, dass die Gießgeschwindigkeit reduziert wird, jedoch dabei nicht kleiner als eine minimalen Gießgeschwindigkeit eingestellt wird, bei der sich die Sumpfspitze des Strangs unterhalb von *LiquidCoreReduction* (LCR-) Segmenten der gestützen Strangführung befindet. Ergänzend und/oder alternativ kann im Zuge der Veränderung von zumindest einem Gießparameter auch die Kühlleistung im Bereich der stützenden Strangführung vergrößert werden.

Im Sinne der vorliegenden Erfindung handelt es sich bei dem ersten vorbestimmten Vergleichswert, mit dem in Schritt (ii) die von der Radar-Messeinrichtung gemessene Strangdicke verglichen wird, um einen Abstand der beiden letzten Stützrollen am Ende der stützenden Strangführung, d.h. an deren Austrittsbereich, wo der bewegte Strang die stützende Strangführung verlässt. Diesbezüglich darf gesondert darauf hingewiesen werden, dass bei diesem Abstand der beiden letzten Stützrollen zueinander auch deren Durchbiegung berücksichtigt wird, die beim Hindurchführen des Strangs zwischen diesen gegenüberliegenden Stützrollen auftreten kann.

Wie vorstehend erläutert, kann in Abhängigkeit von der durch die Radar-Messeinrichtung gemessenen Strangdicke und für den Fall, dass diese Strangdicke größer ist als der erste vorbestimmte Vergleichswert (=Abstand zwischen den beiden letzten Stützrollen am Ende der stützenden Strangführung), dann die Gießgeschwindigkeit reduziert werden. Diesbezüglich ist hervorzuheben, dass eine Reduzierung der Gießgeschwindigkeit sich unmittelbar auf die gesamte Länge des Stranges auswirkt, und somit auch auf die Position der Sumpfspitze des Stranges, die hiermit stromaufwärts, d.h. entgegen der Förderrichtung des Stranges in Richtung der Kokille verlagert wird.

Mit der vorliegenden Erfindung wird erreicht, dass mittels einer Radarmessung die Dicke des Strangs, nachdem dieser aus der stützenden Strangführung ausgetreten ist, exakt vermessen wird. Hierdurch können mögliche Ausbauchungen des Strangs beim Austreten aus der stützenden Strangführung präzise und zuverlässig erkannt werden, in Verbindung mit Einleitung einer sofortigen "Gegenmaßnahme", vorzugsweise in Form der Reduzierung der Gießgeschwindigkeit.

Nachstehend sind Ausführungsformen der Erfindung anhand einer schematisch vereinfachten Zeichnung im Detail beschrieben. Es zeigen:
- Fig. 1: eine schematisch vereinfachte Seitenansicht einer erfindungsgemäßen Stranggießanlage,
- Fig. 2a: eine Seitenansicht einer stützenden Strangführung, die Teil der Stranggießanlage von Fig. 1 ist, in Verbindung mit einer RadarMesseinrichtung nach einer Ausführungsform der Erfindung,
- Fig. 2b: eine Querschnittsansicht des Strangs an der Messposition der Stranggießanlage von Fig. 1, in Verbindung mit einer Radar-Messeinrichtung nach einer weiteren Ausführungsform der Erfindung,
- Fig. 3, 4: jeweils schematisch vereinfachte Seitenansichten von verschiedene Betriebstellungen einer stützenden Strangführung, die Teil der Stranggießanlage von Fig. 1 ist, und
- Fig. 5: ein Flussdiagramm zur Erläuterung des Ablaufs eines erfindungsgemäßen Verfahrens, das z.B. mit einer Stranggießanlage von Fig. 1 durchgeführt werden kann.

Nachstehend sind unter Bezugnahme auf die Fig. 1 bis 5 bevorzugte Ausführungsformen einer erfindungsgemäßen Stranggießanlage 10 und eines entsprechenden Verfahrens zum Herstellen eines metallischen Produkts erläutert. Gleiche Merkmale in der Zeichnung sind jeweils mit gleichen Bezugszeichen versehen. An dieser Stelle wird gesondert darauf hingewiesen, dass die Zeichnung lediglich vereinfacht und insbesondere ohne Maßstab dargestellt ist.

Die erfindungsgemäße Stranggießanlage 10 umfasst eine Kokille 12, an die sich eine stützende Strangführung 13 mit insgesamt vier Segmenten 13.1-13.4 anschließt. Ausweislich der Darstellungen in Fig. 3 bzw. Fig. 4 wird flüssiges Metall im Bereich eines Schmelzeeinlaufs 6 in die Kokille 12 eingefüllt, wobei dann ein Strang S mit einem zunächst noch flüssigen Kern 7 nach unten aus der Kokille 12 in die stützende Strangführung 13 eintritt. In den Segmenten 13.1 - 13.4 der stützenden Strangführung 13 sind jeweils gegenüberliegend angeordnete Stützrollen-Paare 14, 14' angeordnet, zwischen denen der Strang in der Förderrichtung F hindurchbewegt wird. Diese Stützrollen-Paare 14, 14' sind jeweils von weg- bzw. positionsgeregelten, nicht näher gezeigten Hydraulikzylindern beaufschlagt, so dass sie die hydrostatischen Drücke der Schmelze 8 überwinden und dadurch eine örtliche Dickenreduktion im Strang verursachen können. Dies gilt insbesondere für die beiden ersten Segmente 13.1, 13.2 der stützenden Strangführung 13, wo der Strang S mit seinem flüssigen Kern 7 durch Zusammendrücken der Segmente in seiner Dicke reduziert werden kann, was auch als *LiquidCoreReduction* (=LCR) bezeichnet wird.

An einem Ende 15 der stützenden Strangführung 13, d.h. dort, wo der Strang S in der Förderrichtung F aus der stützenden Strangführung 13 austritt, ist ein letztes Stützrollen-Paar 14L, 14L' (vgl. Fig. 3, Fig. 4) vorgesehen. Von großer Bedeutung für den Stranggießprozess ist, dass der Strang, bevor er durch dieses letzte Stützrollen-Paar 14L, 14L am Ende 15 der stützenden Strangführung 13 hindurchtritt, bereits vollständig durcherstarrt ist. Dies wird dadurch gewährleistet, dass sich eine Sumpfspitze SP des Strangs S noch innerhalb der stützenden Strangführung 13 befindet, wie es in der Fig. 4 veranschaulicht ist. Damit kann dann eine Ausbauchung des Strangs S im Anschluss an die stützende Strangführung 13, auch als "Walbildung" bezeichnet, wirksam verhindert werden.

Die Stranggießanlage 10 umfasst, ausweislich der Seitenansicht von Fig. 1, eine weitere Strangführung 19 mit einem Richtbereich I, in dem der Strang S durch Biegerollen 22 in die horizontale Richtung umgelenkt wird. Im Anschluss an den Richtbereich I ist in der Strangführung 19 eine Schere 23 angeordnet, gefolgt von zumindest einem Walzwerk 24 und einem davor angeordneten Ofen 26.

Des Weiteren umfasst die Stranggießanlage 10 eine Radar-Messeinrichtung 16, mit der eine Dicke des Strangs S an einer Messposition 18 gemessen wird, nämlich unmittelbar dort, wo der Strang nach dem Durchlaufen des letzten Stützrollen-Paars 14L, 14L' aus der stützenden Strangführung 13 austritt. Diese Messposition 18 ist durch einen Pfeil in der Fig. 1 veranschaulicht.

Bei einer Ausführungsform der Radar-Messeinrichtung 16 werden - ausweislich der Seitenansicht gemäß Fig. 2a - Radarstrahlen im Wesentlichen senkrecht auf die beiden Breitseiten des Strangs S gerichtet. Hierzu weist die Radar-Messeinrichtung 16 separate Sende-/Empfangsmodule 16.1, 16.2 auf, die jeweils beiderseits der Breitseiten des Strangs S angeordnet sind, und mit denen dann Radarstrahlen jeweils senkrecht auf die Oberfläche einer Breitseite des Strangs gerichtet werden. Diesbezüglich wird darauf hingewiesen, dass ein Abstand dieser Sende-/Empfangsmodule 16.1, 16.2 von der stützenden Strangführung 13 und dem hierin geführten heißen Strang S ausreichend groß ist, so dass diese Module durch die von dem Strang S ausgehende thermische Strahlung keinen Schaden nehmen.

Bei einer weiteren Ausführungsform der Radar-Messeinrichtung 16 gemäß Fig. 2b sind separate Parabol-Elemente 17. 1, 17.2 vorgesehen, die beiderseits der Breitseiten B1, B2 des Strangs S angeordnet sind, um dadurch die Radarstrahlen im Wesentlichen senkrecht auf die Breitseiten B1, B2 zu richten. Hierdurch ist es möglich, die eigentliche Radar-Messeinrichtung 16 im Strahlungsschatten anzuordnen, wodurch ein weiter verbesserter Schutz gegenüber der Wärmestrahlung des Strangs S gewährleistet ist.

Die Stranggießanlage 10 umfasst eine Steuereinrichtung 20 mit einer Recheneinheit 21, die mit der Radar-Messeinrichtung 16, den Biegerollen 22 im Bereich der Strangführung 19 und dem zumindest einen Walzwerk 24 signaltechnisch verbunden ist, in Fig. 1 jeweils durch punkierte Linien symbolisiert. Hierdurch wird erreicht, dass einerseits die von der Radar-Messeinrichtung 16 gemessene Strangdicke an die Recheneinheit 21 übermittelt wird, und dass die Recheneinheit 21 andererseits auch Informationen in Bezug sowohl auf einen Abstand zwischen den Biegerollen 22 als auch auf den Abstand von (nicht gezeigten) Arbeitswalzen des Walzwerks 24 erhält. Des Weiteren ist durch die Pfeile, die in der Fig. 1 von der Steuereinrichtung 20 sowohl auf die Kokille 20 als auch auf die Schere 23 gerichtet sind, symbolisiert, dass durch die Steuereinrichtung 20 geeignete Steuersignale erzeugt werden können, um damit sowohl eine Gießgeschwindigkeit in der Kokille 12 zu verändern als auch die Schere 23 - bei Bedarf - zu betätigen, wie nachstehend noch gesondert erläutert.

### Die Erfindung funktioniert nun wie folgt:

Im laufenden Stranggießprozess wird auf Grundlage der aktuellen Prozesswerte (chemische Analyse des Werkstoffs, Strangdicke, eingestellte Kühlleistung für die Segmente 13.1-13.4 der stützenden Strangführung 13) eine minimale Gießgeschwindigkeit Vₘᵢₙ bestimmt, bei der die Sumpfspitze SP unterhalb der beiden LCR-Segmente 13.1, 13.2 liegt (vgl. Darstellung in Fig. 4). Durch die Radar-Messeinrichtung 16 wird fortwährend eine Dicke des Strangs S gemessen, wie vorstehend erläutert an der Messposition 18, d.h. unmittelbar dort, wo der Strang S aus dem Ende 15 der stützenden Strangführung 13 austritt. Dies entspricht einem Schritt (i) eines Verfahrens gemäß der vorliegenden Erfindung, wobei die gemessene Strangdicke an die Recheneinheit 21 der Steuereinrichtung 20 übertragen wird. Im Anschluss daran, nämlich in einem Schritt (ii) des erfindungsgemäßen Verfahrens, wird die gemessene Strangdicke mit einem ersten vorbestimmten Vergleichswert verglichen, der einem Abstand der beiden letzten Stützrollen 14L, 14L' zueinander entspricht.

Falls dann in einem Schritt (iii) des erfindungsgemäßen Verfahrens durch die Recheneinheit 21 festgestellt werden sollte, dass die mit der Radar-Messeinrichtung 16 gemessene Strangdicke des Strangs S größer als der erste vorbestimmte Vergleichswert (= Abstand der beiden letzten Stützrollen 14L, 14L' zueinander) ist, besteht die Gefahr, dass die Sumpfspitze SP des Strangs S entweder bereits außerhalb (bzw. unterhalb, in Förderrichtung F des Strangs S gesehen) der stützenden Strangführung 13 liegt, wie es in der Fig. 3 veranschaulicht ist, oder zumindest die Tendenz besteht, dass sich die Sumpfspitze SP dorthin verlagert. Für diesen Fall wird nun durch die Steuereinrichtung 20 sofort ein Steuersignal erzeugt, mit dem z.B. die Gießgeschwindigkeit auf einen reduzierten Wert V_{red} eingestellt wird. Hierbei ist zu beachten, dass die reduzierte Gießgeschwindigkeit V_{red} stets größer als die vorstehend erläuterte minimale Gießgeschwindigkeit Vₘᵢₙ bleibt. Durch Einhaltung dieser Bedingung wird erreicht, dass die Sumpfspitze SP des Strangs S nicht zu weit "nach oben" wandert, d.h. in den Bereich der beiden LCR-Segmente 13.1, 13.2 gelangt.

Nachdem die Gießgeschwindigkeit auf den reduzierten Wert V_{red} eingestellt worden ist, wird für den weiteren Verlauf des Stranggießprozesses in der Recheneinheit 21 eine Abfrage durchgeführt, ob die von der Radar-Messeinrichtung 16 im Schritt (i) gemessene Strangdicke kleiner ist als ein vorbestimmter zweiter Vergleichswert, der einem Abstand von gegenüberliegend angeordneten Biegerollen 22 entspricht. Falls bei dieser Abfrage ein "Nein" ermittelt wird, gleichbedeutend damit, dass die Strangverdickung des Strangs S nicht mehr durch die Biegerollen 22 hindurch transportiert werden kann, erfolgt durch die Steuereinrichtung 20 ein Steuersignal für einen sofortigen Gießabbruch, um weiteren Schaden an der Strangführung 19 der Stranggießanlage 12 zu vermeiden.

Andernfalls erfolgt in der Recheneinheit 21 eine weitere Abfrage dafür, ob die von der Radar-Messeinrichtung 16 im Schritt (i) gemessene Strangdicke kleiner ist als ein vorbestimmter dritter Vergleichswert, der einem Abstand von gegenüberliegend angeordneten Arbeitswalzen in dem Walzwerk 24 entspricht. Falls bei dieser Abfrage ein "Nein" ermittelt wird, ist dies gleichbedeutend damit, dass die vorliegende Strangverdickung in dem Walzwerk 24 nicht auf eine gewünschte Endabmessung gebracht werden kann. Deshalb wird dann durch die Steuereinrichtung 20 ein Steuersignal für die Schere 23 erzeugt, mittels der der verdickte Abschnitt des Strangs S aus der Strangführung 19 herausgetrennt und entsprechend geschreddert wird.

Die vorstehend genannten Schrittabfolgen für das erfindungsgemäße Verfahren sind auch in dem Flussdiagramm von Fig. 5 entsprechend gezeigt.

### Bezugszeichenliste

- 6: Schmelzeeinlauf
- 7: flüssiger Kern
- 8: Schmelze
- 10: Stranggießanlage
- 11: metallisches Produkt
- 12: Kokille
- 13: stützende Strangführung
- 13.1-13.4: Segmente (der stützenden Strangführung 14)
- 14, 14': Rollenpaare (eines jeweiligen Segments 14.1-14.4)
- 15: Ende (der stützenden Strangführung 13)
- 16: Radar-Messeinrichtung
- 16.1, 16.2: Sende -/Empfangsmodule (der Radar-Messeinrichtung 16)
- 17.1, 17.2: Parabol-Elemente (der Radar-Messeinrichtung 16)
- 18: Messposition
- 19: Strangführung (nicht gestützt)
- 20: Steuereinrichtung
- 21: Recheneinheit
- 22: Biegerollen
- 23: Schere
- 24: Walzwerk
- 26: Ofen
- B1, B2: Breitseiten (des Strangs S)
- F: Förderrichtung
- I: Richtbereich
- S: Strang
- SP: Sumpfspitze
- V_{red}: reduzierte Gießgeschwindigkeit
- Vₘᵢₙ: minimale Gießgeschwindigkeit

## Patentansprüche

1. Verfahren zum Stranggießen eines metallischen Produkts (11), bei dem in einer Stranggießanlage (10) ein Strang (S) des metallischen Produkts (11) kontinuierlich aus einer Kokille (12) insbesondere senkrecht nach unten austritt und anschließend entlang einer stützenden Strangführung (13) in einer Förderrichtung (F) transportiert wird, wobei der Strang (S) in einem Richtbereich (I) in die horizontale Richtung umgelenkt wird, **gekennzeichnet durch**
(i) Messen einer Dicke des Strangs (S) durch eine Radar-Messeinrichtung (16) an einer Messposition (18), wo der Strang (S) die stützende Strangführung (13) unmittelbar verlässt,
(ii) Vergleichen der gemessenen Strangdicke mit einem ersten vorbestimmten Vergleichswert, und
(iii) falls die gemessene Strangdicke größer ist als der erste vorbestimmte Vergleichswert: Verändern zumindest eines Gießparameters derart, dass die Sumpfspitze (SP) des Strangs (S) in Richtung der Kokille (12) wandert.

2. Verfahren nach Anspruch 1, **dadurch gekennzeichnet, dass** in Schritt (iii) die Gießgeschwindigkeit reduziert wird.

3. Verfahren nach Anspruch 2, **dadurch gekennzeichnet, dass** auf Grundlage von aktuellen Prozesswerten für den laufenden Gießprozeß eine minimale Gießgeschwindigkeit (Vₘᵢₙ) bestimmt wird, bei der die Sumpfspitze (SP) des Strangs (S) unterhalb von LCR-Segmenten (13.1, 13.2) der stützenden Strangführung (13) liegt, wobei die reduzierte Gießgeschwindigkeit (V_{red}) größer gewählt wird als die minimale Gießgeschwindigkeit (Vₘᵢₙ).

4. Verfahren nach einem der vorhergehenden Ansprüche, **dadurch gekennzeichnet, dass** der erste vorbestimmte Vergleichswert einem Abstand der beiden letzten Stützrollen (14L, 14L') am Ende (15) der stützenden Strangführung (13) entspricht.

5. Verfahren nach einem der vorhergehenden Ansprüche, **dadurch gekennzeichnet, dass** in Schritt (iii) die Kühlleistung im Bereich der stützenden Strangführung (13) vergrößert wird.

6. Verfahren nach einem der vorhergehenden Ansprüche, **dadurch gekennzeichnet, dass** die in Schritt (i) gemessene Strangdicke mit einem zweiten vorbestimmten Vergleichswert verglichen wird, wobei, falls die gemessene Strangdicke größer als der zweite vorbestimmte Vergleichswert ist, dann der Gießprozess abgebrochen wird.

7. Verfahren nach Anspruch 6, **dadurch gekennzeichnet, dass** der zweite vorbestimmte Vergleichswert einem Abstand von Biegerollen (22) der weiteren Strangführung (19) entspricht, die insbesondere in dem Richtbereich (I) einander gegenüberliegend angeordnet sind.

8. Verfahren nach einem der vorhergehenden Ansprüche, **dadurch gekennzeichnet, dass** die in Schritt (i) gemessene Strangdicke mit einem dritten vorbestimmten Vergleichswert verglichen wird, wobei, falls die gemessene Strangdicke größer als der dritte vorbestimmte Vergleichswert ist, dann ein Bereich des Strangs (S), dessen Strangdicke größer ist als der dritte vorbestimmte Vergleichswert, aus der Strangführung mittels einer Schere (22) herausgetrennt wird.

9. Verfahren nach Anspruch 8, **dadurch gekennzeichnet, dass** der dritte vorbestimmte Vergleichswert einem Abstand von Arbeitswalzen in einem Walzwerk (24) entspricht, in dem der durcherstarrte Strang (S) weiterverarbeitet wird.

10. Stranggießanlage (10) zur Herstellung eines metallischen Produkts (11), umfassend
eine Kokille (12), und
eine sich an die Kokille (12) anschließende stützende Strangführung (13), entlang der ein aus der Kokille (12) insbesondere senkrecht nach unten austretender Strang (S) in einer Förderrichtung (F) transportierbar ist,
eine sich an die stützende Strangführung (13) anschließende weitere Strangführung (19) mit einem Richtbereich (I), durch den der Strang (S) in die horizontale Richtung umlenkbar ist,
**gekennzeichnet durch**
eine Radar-Messeinrichtung (16), die an einer Position (18) angeordnet ist, wo der Strang (S) aus der stützenden Strangführung (13) austritt, so dass mit der Radar-Messeinrichtung (16) eine Dicke des Strangs (S) an einer unmittelbar am Ende (15) der stützenden Strangführung (13) liegenden Messposition (18) messbar ist,
eine mit der Radar-Messeinrichtung (16) signaltechnisch verbundene Steuereinrichtung (20) mit einer Recheneinheit (21), mit der die gemessene Strangdicke mit einem ersten vorbestimmten Vergleichswert vergleichbar ist, wobei die Steuereinrichtung (20) programmtechnisch derart eingerichtet ist, dass, falls die gemessene Strangdicke größer ist als der erste vorbestimmte Vergleichswert ist, dann ein Steuersignal erzeugbar ist, mit dem zumindest ein Gießparameter derart verändert wird, dass die Sumpfspitze (SP) des Strangs (S) in Richtung der Kokille (12) wandert.

11. Stranggießanlage (10) nach Anspruch 10, **dadurch gekennzeichnet, dass** die Radar-Messeinrichtung (16) derart eingerichtet ist, dass Radarstrahlen senkrecht auf die Breitseiten (B1, B2) des Strangs (S) von beiden Seiten her gerichtet sind.

12. Stranggießanlage (10) nach Anspruch 11, **dadurch gekennzeichnet, dass** die Radar-Messeinrichtung (16) separate Sende-/Empfangsmodule (16.1, 16.2) umfasst, die beiderseits der Breitseiten (B1, B2) des Strangs (S) angeordnet sind.

13. Stranggießanlage (10) nach Anspruch 12, **dadurch gekennzeichnet, dass** die Radar-Messeinrichtung (16) separate Parabol-Elemente (17.1, 17.2) umfasst, die beiderseits der Breitseiten (B1, B2) des Strangs (S) angeordnet sind.

14. Stranggießanlage (10) nach einem der Ansprüche 10 bis 13, **dadurch gekennzeichnet, dass** in der weiteren Strangführung (19) eine Schere (23) angeordnet ist, die mit der Steuereinrichtung (20) signaltechnisch verbunden ist, wobei die Schere (23) durch die Steuereinrichtung (20) für den Fall ansteuerbar ist, dass die mit der Radar-Messeinrichtung (16) gemessene Strangdicke größer ist als ein Abstand von Arbeitswalzen in einem Walzwerk (24), das - in der Förderrichtung (F) des Strangs (S) gesehen - stromabwärts von der Schere (23) angeordnet ist.

## Claims

1. Method for continuous casting of a metallic product (11), in which in a continuous casting plant (10) a strip (S) of the metallic product (11) exits continuously from a mould (12), in particular vertically downwardly, and is subsequently transported along a supporting strip guide (13) in a conveying direction (F), wherein the strip (S) is deflected in a straightening region (I) into the horizontal direction,
**characterised by**
(i) measuring a thickness of the strip (S) by a radar measuring device (16) at a measuring position (18) where the strip (S) directly leaves the supporting strip guide (13),
ii) comparing the measured strip thickness with a first predetermined comparison value and
iii) if the measured strip thickness is larger than the first predetermined comparison value: changing at least one casting parameter in such a way that the end (SP) of liquid phase of the strip (S) migrates in the direction of the mould (12).

2. Method according to claim 1, **characterised in that** the casting speed is reduced in step iii).

3. Method according to claim 2, **characterised in that** on the basis of instantaneous process values for the ongoing casting process a minimum casting speed (Vₘᵢₙ) is determined in which the end (SP) of liquid phase of the strip (S) lies below LCR segments (13.1, 13.2) of the supporting strip guide (13), wherein the reduced casting speed (V_{red}) is selected to be higher than the minimum casting speed (Vₘᵢₙ).

4. Method according to any one of the preceding claims, **characterised in that** the first predetermined comparison value corresponds with a spacing of the two last backing rollers (14L, 14L') at the end (15) of the supporting strip guide (13).

5. Method according to any one of the preceding claims, **characterised in that** the cooling output in the region of the supporting strip guide (13) is increased in step iii).

6. Method according to any one of the preceding claims, **characterised in that** the strip thickness measured in step (i) is compared with a second predetermined comparison value, wherein if the measured strip thickness is larger than the second predetermined comparison value the casting process is then interrupted.

7. Method according to claim 6, **characterised in that** the second predetermined comparison value corresponds with a spacing from bending rollers (22) of the further strip guide (19), the bending rollers being arranged opposite one another particularly in the straightening region (I).

8. Method according to any one of the preceding claims, **characterised in that** the strip thickness measured in step (i) is compared with a third predetermined comparison value, wherein if the measured strip thickness is larger than the third predetermined comparison value then a region of the strip (S) having a strip thickness greater than the third predetermined comparison value is separated out from the strip guide by means of shears (23).

9. Method according to claim 8, **characterised in that** the third predetermined comparison value corresponds with a spacing of work rolls in a rolling mill (24) in which the hardened strip (S) is further processed.

10. Continuous casting plant (10) for producing a metallic product (11), comprising a mould (12), and
a supporting strip guide (13) which is connected with the mould (12) and along which a strip (S) exiting, in particular vertically downwardly, from the mould (12) is transportable in a conveying direction (F),
a further strip guide (19), which is connected with the supporting strip guide (13), with a straightening region (I) by which the strip (S) can be diverted into the horizontal direction, **characterised by**
a radar measuring device (16) which is arranged at a position (18) where the strip (S) exits the supporting strip guide (13), so that a thickness of the strip (S) at a measuring position (18) lying directly at the end (15) of the supporting strip guide (13) can be measured by the radar measuring device (16),
a control device (20), which is in signal connection with the radar measuring device (16), with a computing unit (21) by which the measured strip thickness can be compared with a first predetermined comparison value, wherein the control device (20) is arranged to be programmed in such a way that if the measured strip thickness is larger than the first predetermined comparison value then a control signal can be generated by which at least one casting parameter is varied in such a way that the end (SP) of liquid phase of the strip (S) migrates in the direction of the mould (12).

11. Continuous casting plant (10) according to claim 10, **characterised in that** the radar measuring device (16) is so arranged that radar beams are directed perpendicularly from both sides onto the wide sides (B1, B2) of the strip (S).

12. Continuous casting plant (10) according to claim 11, **characterised in that** the radar measuring device (16) comprises separate transmitting/receiving modules (16.1, 16.2) which are arranged on either side of the wide sides (B1, B2) of the strip (S).

13. Continuous casting plant (10) according to claim 12, **characterised in that** the radar measuring device (16) comprises separate parabola elements (17.1, 17.2) which are arranged on either side of the wide sides (B1, B2) of the strip (S).

14. Continuous casting plant (10) according to any one of claim 10 to 13, **characterised in that** shears (23) in signal connection with the control device (20) are arranged in the further strip guide (19), wherein the shears (23) are activatable by the control device (20) if the strip thickness measured by the radar measuring device (16) is larger than a spacing of work rolls in a rolling mill (24) arranged downstream of the shears (23) as seen in the conveying direction (F) of the strip (S).

## Revendications

1. Procédé destiné à la coulée continue d'un produit métallique (11), dans lequel, dans une installation de coulée continue (10), une barre (S) du produit métallique (11) sort en continu d'une lingotière (12) en particulier en direction perpendiculaire vers le bas et est ensuite transportée dans une direction de transport (F) le long d'un guidage de barre (13) faisant office de support ; dans lequel la barre (S) est soumise à une déviation, dans une zone de dressage (I), dans la direction horizontale, **caractérisé par** le fait de :
(i) mesurer une épaisseur de la barre (S) par l'intermédiaire d'un mécanisme de mesure (16) qui fait appel à un radar, à un endroit de mesure (18) auquel la barre (S) quitte directement le guidage de barre (13) faisant office de support ;
(ii) comparer l'épaisseur de barre qui a été mesurée à une première valeur de comparaison qui a été prédéfinie ; et
(iii) dans le cas où l'épaisseur de barre qui a été mesurée est supérieure à la première valeur de comparaison qui a été prédéfinie : modifier au moins un paramètre de coulée d'une manière telle que la pointe du cône liquide (SP) de la barre (S) est soumise à un déplacement dans la direction de la lingotière (12).

2. Procédé selon la revendication 1, caractérisé ce que, à l'étape (iii), on réduit la vitesse de coulée.

3. Procédé selon la revendication 2, caractérisé ce que, sur la base de valeurs opératoires en vigueur pour le processus de coulée en cours, on détermine une vitesse de coulée minimale (Vₘᵢₙ) à laquelle la pointe du cône liquide (SP) de la barre (S) est située en dessous des segments LCR (13.1, 13.2) du guidage de barre (13) qui fait office de support ; dans lequel la vitesse de coulée (V_{red}) qui a fait l'objet d'une réduction est sélectionnée pour être supérieure à la vitesse de coulée minimale (Vₘᵢₙ).

4. Procédé selon l'une quelconque des revendications précédentes, **caractérisé en ce que** la première valeur de comparaison qui a été prédéfinie correspond à une distance des deux derniers rouleaux de support (14L, 14L') à l'extrémité (15) du guidage de barre (13) qui fait office de support.

5. Procédé selon l'une quelconque des revendications précédentes, **caractérisé en ce que**, à l'étape (iii), on augmente la puissance de refroidissement dans la zone du guidage de barre (13) qui fait office de support.

6. Procédé selon l'une quelconque des revendications précédentes, **caractérisé en ce que** l'on compare l'épaisseur de barre que l'on a mesurée à l'étape (i) à une deuxième valeur de comparaison qui a été prédéfinie ; dans lequel, dans le cas où l'épaisseur de barre que l'on a mesurée est supérieure à la deuxième valeur de comparaison qui a été prédéfinie, on interrompt le processus de coulée.

7. Procédé selon la revendication 6, caractérisé ce que la deuxième valeur de comparaison qui a été prédéfinie correspond à une distance des rouleaux de flexion (22) du guidage de barre ultérieur (19), qui sont disposés en particulier l'un en face de l'autre dans la zone de dressage (I).

8. Procédé selon l'une quelconque des revendications précédentes, **caractérisé en ce que** l'on compare l'épaisseur de barre que l'on a mesurée à l'étape (i) à une troisième valeur de comparaison qui a été prédéfinie ; dans lequel, au cas où l'épaisseur de barre qui a été mesurée est supérieure à la troisième valeur de comparaison qui a été prédéfinie, on découpe une zone de la barre (S) dont l'épaisseur de barre est supérieure à la troisième valeur de comparaison qui a été prédéfinie, par rapport au guidage de barre au moyen d'une cisaille (22).

9. Procédé selon la revendication 8, caractérisé ce que la troisième valeur de comparaison qui a été prédéfinie correspond à une distance des cylindres de travail dans un laminoir (24) dans lequel on soumet à un traitement ultérieur la barre (S) qui a été solidifiée à coeur.

10. Installation de coulée continue (10) destinée à la fabrication d'un produit métallique (11), qui comprend :
une lingotière (12) ; et
un guidage de barre (13) faisant office de support, qui se raccorde à la lingotière (12), le long duquel une barre (S) qui sort de la lingotière (12), en particulier en direction perpendiculaire vers le bas, peut être transportée dans une direction de transport (F) ;
un guidage ultérieur (19) qui se raccorde au guidage de barre (13) qui fait office de support, qui comprend une zone de dressage (I) à travers laquelle la barre (S) peut faire l'objet d'une déviation dans la direction horizontale ;
**caractérisée par**
un mécanisme de mesure (16) qui fait appel un radar, qui est disposé à un endroit (18) auquel la barre (S) quitte le guidage de barre (13) qui fait office de support, d'une manière telle qu'avec le mécanisme de mesure (16) faisant appel un radar, on peut mesurer une épaisseur de la barre (S) à un endroit de mesure (18) qui se trouve directement à l'extrémité (15) du guidage de barre (13) qui fait office de support ;
un mécanisme de commande (20) qui est relié, d'une manière assurée par des signaux, au mécanisme de mesure (16) qui fait appel à un radar, le mécanisme de commande comprenant une unité de calcul (21) avec laquelle on peut comparer l'épaisseur de barre qui a été mesurée à une première valeur de comparaison qui a été prédéfinie ; dans lequel le mécanisme de commande (20) est conçu, sur base d'une technique de programmation, d'une manière telle que, dans le cas où l'épaisseur de barre qui a été mesurée est supérieure à la première valeur de comparaison qui a été prédéfinie, on peut émettre un signal de commande avec lequel on modifie au moins un paramètre de coulée d'une manière telle que la pointe du cône liquide (SP) de la barre (S) est soumise à un déplacement dans la direction de la lingotière (12).

11. Installation de coulée continue (10) selon la revendication 10, **caractérisée en ce que** le mécanisme de mesure (16) qui fait appel à un radar est conçu d'une manière telle que les rayons du radar sont orientés en direction perpendiculaire sur les grands côtés (B1, B2) de la barre (S) à partir des deux côtés.

12. Installation de coulée continue (10) selon la revendication 11, **caractérisée en ce que** le mécanisme de mesure (16) qui fait appel à un radar comprend des modules d'émission/réception séparés (16.1, 16.2) qui sont disposés de part et d'autre des grands côtés (B1, B2) de la barre (S).

13. Installation de coulée continue (10) selon la revendication 12, **caractérisée en ce que** le mécanisme de mesure (16) qui fait appel à un radar comprend des éléments séparés en forme de paraboles (17.1, 17.2) qui sont disposés de part et d'autre des grands côtés (B1, B2) de la barre (S).

14. Installation de coulée continue (10) selon l'une quelconque des revendications 10 à 13, **caractérisée en ce qu'**une cisaille (23) est disposée dans le guidage de barre ultérieur (19), qui est reliée au mécanisme de commande (20) d'une manière assurée par des signaux ; dans lequel la cisaille (23) peut être commandée par le mécanisme de commande (20) dans le cas où l'épaisseur de barre que l'on a mesurée avec le mécanisme de mesure (16) qui fait appel à un radar est supérieure à une distance des cylindres de travail dans un laminoir (24) qui est disposé - lorsqu'on regarde dans la direction de transport (F) de la barre (S) - en aval par rapport à la cisaille (23).
